# EUROPÄISCHE PATENTSCHRIFT

(11) **EP 3 715 555 B1**
(45) Veröffentlichungstag und Bekanntmachung des Hinweises auf die Patenterteilung: **07.02.2024**
(21) Anmeldenummer: 20160596.1
(22) Anmeldetag: 03.03.2020
(51) Int. Cl.: E04G 9/02, E04G 11/38

(54) **TRAGSTRUKTUR FÜR EIN SCHALUNGSPANEEL**
SUPPORTING STRUCTURE FOR A FORMWORK PANEL
STRUCTURE PORTEUSE POUR UN PANNEAU DE COFFRAGE

(30) Priorität: 22.03.2019 DE 102019107433
(43) Veröffentlichungstag der Anmeldung: 30.09.2020
(73) Patentinhaber: PERI SE, 89264 Weißenhorn (DE)
(72) Erfinder: Häberle, Wilfried, 89129 Langenau (DE)
(74) Vertreter: Lorenz, Markus

(56) Entgegenhaltungen:
- WO-A1-2019/039699
- KR-A- 20030 024 013
- KR-A- 20150 116 373
- KR-A- 20180 119 830

## Beschreibung

Gegenstand der Erfindung ist eine Tragstruktur für ein Schalungspaneel, das eine Tragstruktur und eine an der Vorderseite der Tragstruktur positionierte, an der Tragstruktur angebrachte Schalhaut aufweist, wobei die Tragstruktur an mindestens einem Paar entgegengesetzter Ränder je einen Randträger und zwischen diesen zwei Randträgern mehrere Querträger aufweist, die quer zu diesen zwei Randträgern verlaufen.

Aus metallischen Trägern aufgebaute Tragstrukturen für Schalungspaneele sind in mannigfachen Ausbildungen bekannt. Die Querträger bestehen häufig aus Blech, das eine durch Abkanten des Blechs erzeugte Querschnittsform hat. Derartige Querträger sind vergleichsweise preisgünstig herstellbar, aber in statischer Hinsicht, d. h. Tragfähigkeit bezogen auf das Querträgergewicht, nicht optimal.

Die KR 2018 0119830 A betrifft eine vorgefertigte Betonschalung zur Lärmreduzierung.

In der KR 2015 0116373 A ist ein umweltfreundlicher, leichter Formrahmen in Hybridbauweise zur Dämpfung von Lärm und Stößen angegeben.

Die WO 2019/039699 A1 bezieht sich auf eine vorgefertigte Schalungsplatte aus Aluminium.

Aufgabe der Erfindung ist es eine verbesserte Tragstruktur für ein Schalungspaneel zu schaffen.

Diese Aufgabe wird durch die Merkmale des Anspruchs 1 gelöst.

Erfindungsgemäß wird eine Tragstruktur für ein Schalungspaneel, das eine Tragstruktur und eine an der Vorderseite der Tragstruktur positionierte, an der Tragstruktur angebrachte Schalhaut aufweist, vorgeschlagen, wobei die Tragstruktur an mindestens einem Paar entgegengesetzter Ränder je einen Randträger und zwischen diesen zwei Randträgern mehrere Querträger aufweist, die quer zu diesen zwei Randträgern verlaufen, wobei mindestens eine Teilanzahl der Querträger als Profilträger ausgebildet ist, der an seinem der Tragstruktur-Vorderseite zugeordneten ersten Ende einen Flansch, an seinem von der Tragstruktur-Vorderseite entfernten zweiten Ende einen rohrartigen Hohlbereich, und dazwischen einen das erste Ende und das zweite Ende verbindenden, vorzugsweise wandartigen, Steg aufweist. Die Wanddicke des Hohlbereichs beträgt das 0,9 bis 1,2-fache der Wanddicke des Stegs.

Die zwei Randträger und/oder die Querträger können aus Metall sein.

Bei der erfindungsgemäßen Tragstruktur ist hingegen mindestens eine Teilanzahl der Querträger als Profilträger mit den im ersten Absatz genannten Merkmalen ausgebildet. Derartige Querträger erfordern zwar einigen Herstellungsaufwand, aber die statische Leistungsfähigkeit, d. h. Tragfähigkeit bezogen auf das Querträgergewicht, ist sehr gut. Die Tragfähigkeit resultiert primär aus dem Flansch und dem rohrartigen Polbereich. Der wandartige Steg kann in relativ kleiner Materialdicke ausgeführt werden. Der rohrartige Hohlbereich führt zu guter Handhabbarkeit der Tragstruktur und des mit dieser Tragstruktur hergestellten Schalungspaneels.

Die Ausdrucksweise "mindestens eine Teilanzahl der Querträger" bedeutet, dass entweder nur ein Querträger oder mehrere Querträger oder alle Querträger des Schalungspaneels in der im ersten Absatz genannten Art ausgebildet sind.

Die Querträger können jeweils an die beiden Randträger angeschweißt sein.

Die Erfindung sieht die Möglichkeit vor, dass der mindestens eine Profilträger ein Strangpressprofil aus Aluminium ist. "Aluminium" steht in dieser Anmeldung für unlegiertes Aluminium oder für Aluminiumlegierung. Strangpressprofile aus Aluminium lassen sich vergleichsweise einfach und kostengünstig produzieren. Dabei besteht die Möglichkeit, dass die Materialdicke - im Querschnitt des Profilträgers gesehen - nicht überall gleich ist, sondern unter dem Gesichtspunkt der statischen Optimierung unterschiedlich gewählt werden kann.

Bei der erfindungsgemäßen Tragstruktur, wie sie im bisherigen Teil der Beschreibung offenbart worden ist, kann der mindestens eine Profilträger im Steg ein Griff- loch oder über die Länge des Profilträgers mehrere Grifflöcher aufweisen. Aufgrund des Grifflochs bzw. der Grifflöcher lässt sich die Tragstruktur bzw. das mit der Tragstruktur hergestellte Schalungspaneel besonders gut mit den Händen greifen und handhaben. Um den Wert dieser Aussage richtig einzuordnen, muss man sich vor Augen halten, dass Tragstrukturen bzw. damit hergestellte Schalungspaneele - je nach Größe - durchaus ein beträchtliches Gewicht haben, das die Tragstrukturen bzw. die Schalungspaneele an der Baustelle für gewisse Strecken getragen werden müssen und dass die Schalungspaneele in vielen Fällen in eine Über-Kopf-Einsatzpositiongebracht werden müssen. Bei all diesen Gesichtspunkten sind hohe Tragfähigkeit pro Tragstrukturgewicht bzw. Schalungspaneelgewicht, Aluminium-Bauweise und statische Optimierung der Querträger von Vorteil.

Es besteht die Möglichkeit, das genannte Griffloch, oder die genannten Grifflöcher jeweils, in Längserstreckungsrichtung des Profilträgers länglich auszubilden und es bzw. sie an der dem Hohlbereich benachbarten Seite für einen Großteil seiner bzw. ihrer Länge durch den Hohlbereich zu begrenzen. In anderen Worten, das betreffende Griffloch endet an der betreffenden Seite dort, wo der Hohlbereich des Querträger-Profils beginnt, oder kurz davor. Auf diese Weise geht gleichsam das betreffende Griffloch in den Außenumriss des Hohlbereichs über. Die arbeitende Person findet eine Griffsituation vor, bei der die Hand einen Griff-angenehmen Bereich der Tragstruktur bequem und sicher umgreifen kann.

Der im ersten Absatz angesprochene Flansch des betreffenden Profilträgers kann einseitig oder beidseitig des Stegs vorragen. Es ist möglich, dass der Flansch an seinem Vorrageende oder an seinen zwei Vorrageenden jeweils, einen die Flanschdicke vergrößernden Vorsprung hat, wobei der Vorsprung nach vorn in Richtung zur Tragstruktur-Vorderseite und/oder nach hinten in Richtung der Tragstruktur-Rückseite. Der Vorsprung bzw. die Vorsprünge bringen zusätzliches Material in den Flansch. Der Flansch kann demzufolge mit geringerer Breite ausgeführt werden. Es können mehr als ein Vorsprung pro Flanscharm vorgesehen sein.

Bei der erfindungsgemäßen Tragstruktur, wie sie im bisherigen Teil der Beschreibung offenbart worden ist, ist der Profilträger-Hohlbereich im Querschnitt im Wesentlichen kreisförmig. Auch genaue Kreisform ohne "im Wesentlichen" ist möglich. Auch andere Hohlbereich-Querschnitte sind möglich, wobei hier konkret rechteckig oder quadratisch, jeweils mit abgerundeten Ecken, dreieckig mit abgerundeten Ecken, und oval mit zwei Achsen ungleicher Länge genannt werden sollen.

Es gibt Ausführungsformen der Erfindung, wie sie im bisherigen Teil der Beschreibung offenbart worden ist, bei denen das Querträger-Profil mit den nachfolgenden Dimensionierungen ausgeführt ist:
(a) der Steg hat eine Dicke im Bereich 0,8 bis 2,5 mm oder im Bereich 0,8 bis 2,0 mm, und/oder
(b) der Steg hat eine Höhe im Bereich 50 bis 110 mm, und/oder
(c) der Flansch hat eine Breite im Bereich 15 bis 40 mm, und/oder
(d) der Hohlbereich hat, gemessen außen und rechtwinklig zur Mittelebene des Stegs, eine Dicke im Bereich 15 bis 30 mm, und/oder
(e) die Dicke des Flanschs, ggf. abgesehen von dem mindestens einen Vorsprung, beträgt das 0,7 bis 1,2-fache der Wanddicke des Stegs.

Diese Dimensionierungen sind unter den Gesichtspunkten guter Herstellbarkeit, guter Materialausnutzung und guter Formhaltung des betreffenden Querträgers, insbesondere aus Aluminium, beim Abkühlen des Querträgers nach dem Extrudieren mit erhöhter Temperatur ermittelt worden. Diese Dimensionierungen machen besonders Sinn, wenn der betreffende Profilträger aus Aluminium stranggepresst bzw. extrudiert wird.

Die im ersten Absatz genannten Randträger können Längs-Randträger der Tragstruktur sein, wobei die Tragstruktur in Längsrichtung dieser Randträger länger ist als in der Querrichtung quer dazu. Die erfindungsgemäße Tragstruktur kann an einem zweiten Paar entgegengesetzter Ränder je einen, vorzugsweise metallischen, Randträger (der ein Quer-Randträger sein kann) aufweisen, der sich quer zu den zwei Randträgern des im ersten Absatz genannten, ersten Paars erstreckt. Wenn die Tragstruktur Quer-Randträger aufweist, soll der im ersten Absatz genannte Begriff "Querträger" nicht auch die Quer-Randträger umfassen, sondern nur die Quer-Zwischenträger. Schalungspaneele, die eine Tragstruktur mit zwei Längs-Randträgern und zwei Quer-Randträgern besitzen, werden normalerweise Rahmenschalungspaneele genannt.

Die Randträger der Tragstruktur können aus Aluminium sein. Die Randträger der Tragstruktur können Strangpressprofile sein.

Die erfindungsgemäße Tragstruktur kann für Schalungspaneele für das Gießen von Beton eingesetzt werden, insbesondere Deckenschalungspaneele. Sie kann aber auch für andere Schalungen eingesetzt werden, z. B. für das Abfangen der seitlichen Last einer Erdböschung oder für das temporäre Unterfangen einer Deckenkonstruktion bei Reparaturarbeiten.

Weiterer Gegenstand der Erfindung ist ein Schalungspaneel, das eine erfindungsgemäße Tragstruktur, wie sie im bisherigen Teil der Beschreibung offenbart worden ist, und an der Tragstruktur-Vorderseite eine an der Tragstruktur angebrachte Schalhaut aufweist. Das Schalungspaneel kann ein Rahmenschalungspaneel sein. Das Schalungspaneel kann ein Deckenschalungspaneel sein.

Die Erfindung und konkretere Ausführungen der Erfindung werden nachfolgend anhand zeichnerisch dargestellter Ausführungsbeispiele noch näher erläutert. Es zeigt:
- Fig. 1: eine Tragstruktur für ein Schalungspaneel, in perspektivischer Darstellung und in Blickrichtung schräg auf ihre Rückseite;
- Fig. 2: einen der Querträger der Tragstruktur von Fig. 1, in perspektivischer Darstellung schräg auf seine Vorderseite;
- Fig. 3: den Querträger von Fig. 2, im Querschnitt bzw. Stirnansicht und in größerem Maßstab;
- Fig. 4: einen abgeänderten Querträger-Querschnitt.

Die in Fig. 1 gezeichnete Tragstruktur weist zwei Längs-Randträger 4, zwei Quer-Randträger 6 und sieben über die Länge der Tragstruktur 2 verteilte Querträger 8 (die also bei Berücksichtigung der Quer-Randträger 6 "Quer-Zwischenträger" sind) auf. Die Querträger 8 erstrecken sich von dem einen Längs-Randträger 4 zu dem anderen Längs-Randträger 4 in zu den Längs-Randträgern rechtwinkliger Ausrichtung. Die Querträger 8 sind jeweils mit den beiden Längs-Randträgern 4 verschweißt. Die Quer-Randträger 6 gehen ebenfalls von dem einen Längs-Randträger 4 zu dem anderen Längs-Randträger 4, und zwar in zu den Längs-Randträgern 4 rechtwinkliger Ausrichtung, und sind an den vier Ecken der Tragstruktur2 mit den Längs-Randträgern 4 verschweißt.

Alle genannten Träger 4, 6, 8 sind aus Aluminium.

Wenn man auf die gezeichnete Tragstruktur 2 an deren Vorderseite (das ist die von dem Betrachter der Fig. 1 entferntere Seite) eine Schalhaut auflegt und an der Tragstruktur 2 befestigt, hat man ein Rahmenschalungspaneel vor sich. Die Zeichnung der Fig. 1 sieht dann unverändert aus, weil die Randträger 4 und 6 jeweils einen äußeren, nach vorn vorgezogenen Rand haben, so dass diese vier Ränder die vier Randkanten der plattenförmigen Schalhaut abdecken.

Die sieben Querträger 8 sind alle gleich ausgebildet, und zwar so, wie in Fig. 2 gezeichnet. Der in Fig. 2 gezeichnete Querträger 8 ist ein Profilträger, der vorderseitig einen Flansch 10, rückseitig einen rohrartigen Hohlbereich 12 und dazwischen einen wandartigen Steg 14 aufweist. Der Flansch 10 ragt beidseitig des Stegs 14 vor und ist symmetrisch zur Mittelebene des Stegs 14. In den beiden Längs-Endbereichen des Profilträgers 8 sind der Flansch 10 und der vorderseitige Rand des Stegs 14 ein Stück weit weggenommen, damit der Profilträger 8 dort gut in die Profilierung der Längs-Randträger 4 hineinpasst.

In Fig. 3 sieht man den Querschnitt des Profilträgers 8 in größerem Maßstab. Der Profilträger 8 ist symmetrisch zu seiner Längsmittelebene 16, die in der Mitte des Stegs 14 vom Flansch 10 zum Hohlbereich 12 verläuft. Der Profilträger 8 ist ein Strangpressteil bzw. Extrusionsteil aus Aluminium. Das Gleiche gilt für die Längs- Randträger 4 und die Quer-Randträger 6. Der Hohlbereich 12 ist im Querschnitt außen kreisförmig (mit Ausnahme des Übergangs in den Steg 14) und innen kreisförmig. Der Steg 14 ist im Querschnitt ein schmales Rechteck. Der Flansch 16 ist im Querschnitt ein schmales Rechteck (welches rechtwinklig zu dem Steg 14 liegt) mit jeweils einem Vorsprung 18 am in Fig. 3 linken Vorrageende des Flanschs 10 und am in Fig. 3 rechten Vorrageende des Flanschs 10. Die Vorsprünge 18 vergrößern dort die Flanschdicke. In Fig. 3 springen die Vorsprünge nach unten, d. h. nach hinten bezogen auf die Gesamt-Tragstruktur bzw. zur Rückseite der Tragstruktur 2 hin gerichtet vor. Bei der Abwandlung des Profilträgers 8, wie sie in Fig. 4 gezeichnet ist, springen die zwei Vorsprünge 18 stattdessen nach vorn vor.

Der Profilträger 8 hat bei der gezeichneten Ausführungsform die folgenden Dimensionierungen:
- Dicke des Stegs 14: 1,6 mm;
- Höhe des Stegs 14 von Hohlbereich 12 zu Flansch 10: 73 mm;
- Breite des Flanschs 10 in Fig. 3: 25 mm;
- Außenbreite des Hohlbereichs 12 in Fig. 3: 20 mm;
- Wanddicke des Hohlbereichs 12: 1,7 mm.

Es wird betont, dass die Vorderflächen 20 aller Flansche 10 aller Querträger 8 sich in der gleichen Ebene wie die Auflageflächen der Längs-Randträger 4 und der Quer-Randträger 6 befinden, so dass eine auf der Tragstruktur 2 angebrachte Schalhaut von allen genannten Trägern 4, 6, 8 gleichmäßig abgestützt wird.

Die Schalhaut kann z. B. mittels Nieten, die durch die Schalhaut und durch die Bereiche der Flansche 10, die sich jeweils zwischen den zwei Vorsprüngen 18 befinden, an der Tragstruktur 2 befestigt werden. Die in Fig. 4 gezeichnete Art der Ausbildung der Vorsprünge 18 schafft eine breite Rinne 22 in der Vorderseite des Flanschs 10. Dort kann man z. B. eine Kleberschicht hineingeben, um die Schalhaut mit den Querträgern 8 zu verkleben.

In den Fig. 1 und 2 sieht man, dass jeder Profilträger 8 zwei Grifflöcher 24 besitzt, die in Längsrichtung des Profilträgers 8 länglich sind und beide gleich ausgebildet sind. Die Umfangslinie des betreffenden Grifflochs 24 ist rückseitig nahezu für die gesamte Griffloch-Länge geradlinig und eng benachbart der Linie, wo der Außenumfang des Hohlbereichs 12 von dem Steg 14 wegführt. Die Vorderseite der Umfangslinie 26 verläuft mit großem Radius geschwungen, so dass das jeweilige Griffloch 24 in der Mitte höher ist als im Abstand von der Mitte. An den Enden des betreffenden Grifflochs 24 gehen der rückseitige, geradlinige Teil und der vorderseitige, gewölbte Teil der Umrisslinie 26 mit im Wesentlichen kreisbogenförmigen Abschnitten ineinander über. Insgesamt ist das betreffende Griffloch 24 so groß, dass eine die Tragstruktur 2 bzw. das damit hergestellte Schalungspaneel handhabende Person mit einer Hand bequem durch das Griffloch 24 greifen und den Hohlbereich 12 mit dem Daumen und den Fingern umgreifen kann. Die Mitte jedes Grifflochs 24 liegt etwa 20 % der Länge des Profilträgers 8 von dem benachbarten Stirnende des Profilträgers 8 entfernt.

Man sieht in Fig. 1, dass auch die Längs-Randträger 4 und die Quer-Randträger 6 jeweils diverse Löcher 26 haben. Ein Teil der Löcher 26 sind Grifflöcher. Andere Löcher 26 sind für andere Zwecke vorgesehen. Die Längs-Randträger 4 und die Quer-Randträger 6 haben alle die gleiche Querschnittsform, die sich aber von der Querschnittsform der Querträger 8 unterscheidet.

## Patentansprüche

1. Tragstruktur (2) für ein Schalungspaneel, das eine Tragstruktur (2) und eine an der Vorderseite der Tragstruktur (2) positionierte, an der Tragstruktur (2) angebrachte Schalhaut aufweist,
wobei die Tragstruktur (2) an mindestens einem Paar entgegengesetzter Ränder je einen Randträger (4,6) und zwischen diesen zwei Randträgern (4,6) mehrere Querträger (8) aufweist, die quer zu diesen zwei Randträgern (4,6) verlaufen,
wobei mindestens eine Teilanzahl der Querträger (8) als Profilträger (8) ausgebildet ist, der an seinem der Tragstruktur-Vorderseite zugeordneten ersten Ende einen Flansch (10), an seinem von der Tragstruktur-Vorderseite entfernten zweiten Ende einen rohrartigen, im Querschnitt im Wesentlichen kreisförmigen Hohlbereich (12), und dazwischen einen das erste Ende und das zweite Ende verbindenden, vorzugsweise wandartigen, Steg (14) aufweist, **dadurch gekennzeichnet, dass**
die Wanddicke des Hohlbereichs (12) das 0,95 bis 1,2-fache der Wanddicke des Stegs (14) beträgt.

2. Tragstruktur (2) nach Anspruch 1,
**dadurch gekennzeichnet, dass** der mindestens eine Profilträger (8) ein Strangpressprofil aus Aluminium ist.

3. Tragstruktur (2) nach Anspruch 1 oder 2,
**dadurch gekennzeichnet, dass** der mindestens eine Profilträger (8) im Steg ein Griffloch (24) oder über die Länge des Profilträgers (8) mehrere Grifflöcher (24) aufweist.

4. Tragstruktur (2) nach Anspruch 3,
**dadurch gekennzeichnet, dass** das Griffloch (24), oder die Grifflöcher (24) jeweils, in Längserstreckungsrichtung des Profilträgers (8) länglich ist bzw. sind und an der dem Hohlbereich (12) benachbarten Seite für einen Großteil seiner bzw. ihrer Länge durch den Hohlbereich (12) begrenzt ist bzw. sind.

5. Tragstruktur (2) nach einem der Ansprüche 1 bis 4,
**dadurch gekennzeichnet, dass** der mindestens eine Profilträger (8) einen beidseitig des Stegs (14) vorragenden Flansch (10) aufweist.

6. Tragstruktur (2) nach einem der Ansprüche 1 bis 5,
**dadurch gekennzeichnet, dass** der Flansch (10) an seinem Vorrageende, oder seinen Vorrageenden jeweils, einen die Flanschdicke vergrößernden Vorsprung (18) hat, wobei der Vorsprung (18) nach vorn in Richtung zur Tragstruktur-Vorderseite und/oder nach hinten in Richtung zur Tragstruktur-Rückseite vorspringt.

7. Tragstruktur (2) nach einem der Ansprüche 1 bis 6,
**dadurch gekennzeichnet, dass** der Steg (14) eine Dicke im Bereich 0,8 bis 2,5 mm oder im Bereich 0,8 bis 2,0 mm hat.

8. Tragstruktur (2) nach einem der Ansprüche 1 bis 7,
**dadurch gekennzeichnet, dass** der Steg (14) eine Höhe im Bereich 50 bis110 mm hat.

9. Tragstruktur (2) nach einem der Ansprüche 1 bis 8,
**dadurch gekennzeichnet, dass** der Flansch (10) eine Breite im Bereich 15 bis 40 mm hat.

10. Tragstruktur (2) nach einem der Ansprüche 1 bis 9,
**dadurch gekennzeichnet, dass** der Hohlbereich (12), gemessen außen und rechtwinklig zur Mittelebene des Stegs (14), eine Dicke im Bereich 15 bis 30 mm hat.

11. Tragstruktur (2) nach einem der Ansprüche 1 bis 10,
**dadurch gekennzeichnet, dass** die Dicke des Flanschs (10), ggf. abgesehen von dem mindestens einen Vorsprung (18), das 0,7 bis 1,2-fache der Wanddicke des Stegs (14) beträgt.

12. Tragstruktur (2) nach einem der Ansprüche 1 bis 11,
**dadurch gekennzeichnet, dass** sie an einem zweiten Paar entgegengesetzter Ränder je einen Randträger aufweist, der sich quer zu den zwei Randträgern (4,6) des ersten Paars erstreckt.

13. Schalungspaneel,
**dadurch gekennzeichnet, dass** es eine Tragstruktur (2) gemäß einem der Ansprüche 1 bis 12 und an der Tragstruktur-Vorderseite eine an der Tragstruktur (2) angebrachte Schalhaut aufweist.

## Claims

1. Supporting structure (2) for a formwork panel having a supporting structure (2) and a formwork skin positioned on the front of the supporting structure (2) and attached to the supporting structure (2),
wherein the supporting structure (2) has a respective edge girder (4,6) on at least one pair of opposite edges and a plurality of transverse girders (8) between these two edge girders (4,6) which run transversely to these two edge girders (4,6),
wherein at least some of the transverse girders (8) are designed as a profile girder (8), comprising a flange (10) at its first end arranged at the front of the supporting structure, a tubular hollow section (12) having a substantially circular cross-section at its second end away from the front of the supporting structure, and between them a preferably wall-like member (14) connecting the first end and the second end,
**characterized in that**
the wall thickness of the hollow section (12) is 0.95 to 1.2 times the wall thickness of the member (14).

2. Supporting structure (2) according to claim 1,
**characterized in that** the at least one profile girder (8) is an extruded profile made of aluminum.

3. Supporting structure (2) according to claim 1 or 2,
**characterized in that** the at least one profile girder (8) has a finger hole (24) in the member or a plurality of finger holes (24) over the length of the profile girder (8).

4. Supporting structure (2) according to claim 3,
**characterized in that** the finger hole (24), or the finger holes (24) respectively, is or are elongated in the longitudinal extension direction of the profile girder (8) and is or are delimited on the side adjacent to the hollow section (12) by the hollow section (12) for a large part of its or their length.

5. Supporting structure (2) according to one of claims 1 to 4,
**characterized in that** the at least one profile girder (8) has a flange (10) projecting on both sides of the member (14).

6. Supporting structure (2) according to one of claims 1 to 5,
**characterized in that** the flange (10) has, at its projecting end, or its projecting ends, a projection (18) which increases the thickness of the flange, with the projection (18) projecting forward towards the front of the supporting structure (2) and/or backward towards the rear of the supporting structure.

7. Supporting structure (2) according to one of claims 1 to 6,
**characterized in that** the member (14) has a thickness in the range 0.8 to 2.5 mm or in the range 0.8 to 2.0 mm.

8. Supporting structure (2) according to one of claims 1 to 7,
**characterized in that** the member (14) has a height in the range 50 to 110 mm.

9. Supporting structure (2) according to one of claims 1 to 8,
**characterized in that** the flange (10) has a width in the range 15 to 40 mm.

10. Supporting structure (2) according to one of claims 1 to 9,
**characterized in that** the hollow section (12), measured on the outside and perpendicular to the central plane of the member (14), has a thickness in the range 15 to 30 mm.

11. Supporting structure (2) according to one of claims 1 to 10,
**characterized in that** the thickness of the flange (10), if applicable aside from the at least one projection (18), is 0.7 to 1.2 times the wall thickness of the member (14).

12. Supporting structure (2) according to one of claims 1 to 11,
**characterized in that** it has, on a second pair of opposite edges, one edge girder each extending transversely to the two edge girders (4,6) of the first pair.

13. Formwork panel,
**characterized in that** it has a supporting structure (2) according to one of claims 1 to 12 and a formwork skin attached to the supporting structure (2) at the supporting structure front side.

## Revendications

1. Structure porteuse (2) pour un panneau de coffrage comportant une structure porteuse (2) et une peau de coffrage positionnée sur la face avant de la structure porteuse (2) et fixée à la structure porteuse (2),
dans laquelle la structure porteuse (2) présente sur chaque bord d'au moins une paire de bords opposés une armature latérale (4,6) et entre ces deux armatures latérales (4,6), plusieurs traverses (8) s'étendant transversalement par rapport à ces deux armatures latérales (4,6),
dans laquelle au moins une partie des traverses (8) est réalisée sous la forme d'une traverse profilée (8) présentant à sa première extrémité associée à la face avant de la structure porteuse une aile (10) et à sa seconde extrémité éloignée de la face avant de la structure porteuse, une partie creuse (12) de forme tubulaire avec une section transversale sensiblement circulaire et, entre les deux, une passerelle (14), de préférence de type paroi, reliant la première extrémité et la seconde extrémité, **caractérisée en ce que** l'épaisseur de paroi de la zone creuse (12) est comprise entre 0,95 et 1,2 fois l'épaisseur de paroi de la passerelle (14).

2. Structure porteuse (2) selon la revendication 1,
**caractérisée en ce que** ladite au moins une traverse profilée (8) est un profilé extrudé en aluminium.

3. Structure porteuse (2) selon la revendication 1 ou 2,
**caractérisée en ce que** ladite au moins une traverse profilée (8) possède dans la passerelle un trou de préhension (24) ou plusieurs trous de préhension (24) sur la longueur de la traverse profilée (8).

4. Structure porteuse (2) selon la revendication 3,
**caractérisée en ce que** le trou de préhension (24), ou les trous de préhension (24) respectivement, est ou sont de forme allongée dans le sens longitudinal de la traverse profilée (8) et est ou sont délimités par la partie creuse (12) sur une grande partie de sa ou de leur longueur sur le côté adjacent à la partie creuse (12).

5. Structure porteuse (2) selon l'une des revendications 1 à 4, **caractérisée en ce que** ladite au moins une traverse profilée (8) présente une aile (10) faisant saillie des deux côtés de la passerelle (14).

6. Structure porteuse (2) selon l'une des revendications 1 à 5, **caractérisée en ce que** l'aile (10) possède à son extrémité en saillie, ou à ses extrémités en saillie, respectivement, une protubérance (18) augmentant l'épaisseur de l'aile, la protubérance (18) étant disposée vers l'avant en direction de la face avant de la structure porteuse et/ou vers l'arrière en direction de la face arrière de la structure porteuse.

7. Structure porteuse (2) selon l'une des revendications 1 à 6, **caractérisée en ce que** la passerelle (14) a une épaisseur dans la plage de 0,8 à 2,5 mm ou dans la plage de 0,8 à 2,0 mm.

8. Structure porteuse (2) selon l'une des revendications 1 à 7, **caractérisée en ce que** la passerelle (14) a une hauteur dans la plage de 50 à 110 mm.

9. Structure porteuse (2) selon l'une des revendications 1 à 8, **caractérisée en ce que** l'aile (10) a une largeur dans la plage de 15 à 40 mm.

10. Structure porteuse (2) selon l'une des revendications 1 à 9, **caractérisée en ce que** la partie creuse (12), mesurée à l'extérieur et perpendiculairement au plan central de la passerelle (14), a une épaisseur dans la plage de 15 à 30 mm.

11. Structure porteuse (2) selon l'une des revendications 1 à 10, **caractérisée en ce que** l'épaisseur de l'aile (10), le cas échéant à l'exception de ladite au moins une protubérance (18), est comprise entre 0,7 et 1,2 fois l'épaisseur de paroi de la passerelle (14).

12. Structure porteuse (2) selon l'une des revendications 1 à 11, **caractérisée en ce qu'**elle présente sur chaque bord d'une seconde paire de bords opposés une armature latérale s'étendant perpendiculairement aux deux armatures latérales (4, 6) de la première paire.

13. Panneau de coffrage,
**caractérisé en ce qu'**il comporte une structure porteuse (2) selon l'une des revendications 1 à 12 et, sur la face avant de la structure porteuse, une peau de coffrage fixée à la structure porteuse (2).
